# DEMANDE DE BREVET EUROPEEN

(11) **EP 0 908 587 A1**
(43) Date de publication de la demande: **14.04.1999**
(21) Numéro de dépôt: 98402446.3
(22) Date de dépôt: 05.10.1998
(51) Int. Cl.: E05B 37/20

(54) **Serrure à combinaison présélectionnée**

(30) Priorité: 10.10.1997 FR 9712697
(71) Demandeur: Manseau, Didier, 78630 Orgeval (FR)
(72) Inventeur: Manseau, Didier, 78630 Orgeval (FR)

(57) **Abrégé**

Serrure à pêne demi-tour, du type comprenant un bouton de manoeuvre, un pêne demi-tour (4) monté coulissant et guidé dans un boîtier (1) contre l'action de moyens élastiques (12) tendant à le maintenir dans une position correspondant à la fermeture de la serrure et une liaison cinématique (15, 21) interposée entre ledit pêne (4) et le bouton afin que la manoeuvre de celui-ci engendre l'effacement du pêne (4) pour le placer dans la position d'ouverture de la serrure, caractérisée en ce que des moyens sont interposés entre le bouton et la liaison cinématique afin que la serrure ne puisse être ouverte qu'après que le bouton ait été manoeuvré dans plusieurs sens correspondant à une combinaison présélectionnée.

## Description

La présente invention vise une serrure.

L'invention se rapporte, plus particulièrement aux serrures dites "pêne demi-tour", c'est-à-dire, des serrures comprenant un bouton qui commande l'effacement du pêne afin de dégager celui-ci de la gâche pour permettre l'ouverture, le pêne revenant dans sa position initiale dès que relâché.

Avec ce type de serrure, il suffit de tourner le bouton pour commander l'ouverture. Pour éviter que la porte, le coffre ou autre, que la serrure permet de fermer ne puisse être ouvert que par les personnes autorisées, on adjoint généralement un mécanisme à clé, ce qui oblige l'utilisateur à posséder en permanence la clé correspondante ce qui est peu pratique.

L'un des buts de la présente invention est de réaliser une serrure à pêne demi-tour commandée par un bouton qui évite l'utilisation d'un mécanisme à clé et qui ne peut néanmoins être ouverte que par les personnes autorisées.

La serrure, selon l'invention, est du type comprenant un bouton de manoeuvre, un pêne demi-tour monté coulissant et guidé dans un boîtier contre l'action de moyens élastiques tendant à le maintenir dans une position correspondant à la fermeture de la serrure et une liaison cinématique interposée entre ledit pêne et le bouton afin que la manoeuvre de celui-ci engendre l'effacement du pêne pour le placer dans la position d'ouverture de la serrure, des moyens étant interposés entre le bouton et la liaison cinématique afin que la serrure ne puisse être ouverte qu'après que le bouton ait été manoeuvré dans plusieurs sens correspondant à une combinaison présélectionnée, ladite serrure étant caractérisée en ce qu'elle comporte un secteur monté tournant sur un axe du boîtier contre l'action de moyens de rappel et solidaire du bouton, ledit secteur étant monté coulissant sur son axe contre l'action de moyens élastiques et comportant une série de cames avec lesquelles coopère un talon d'un poussoir relié, par une liaison cinématique, au pêne, les cames étant disposées de manière que le poussoir ne commande l'ouverture de la serrure qu'après que le bouton ait été actionné suivant un certain nombre de mouvements tournants, tirants ou poussants correspondant aux cames et pris isolément ou en combinaison.

Grâce à cette disposition, la serrure ne peut être ouverte qu'après que le bouton ait été manoeuvré, suivant une combinaison prévue à l'avance.

Suivant un détail constructif, le secteur comporte une rainure pour ramener le talon dans la position initiale de fermeture de la serrure.

La serrure peut, suivant une variante de réalisation, comporter des moyens pour ramener automatiquement le pêne dans la position de fermeture après que celui-ci ait été effacé lorsque le bouton a été manoeuvré dans les différents sens correspondant à la combinaison.

Enfin, suivant une dernière caractéristique, la came du secteur correspondant à l'ouverture de la serrure est terminée par une butée avec interposition d'un ressort, ladite came présentant une partie inclinée débouchant dans la rainure.

L'invention va maintenant être décrite avec plus de détails en se référant à des modes de réalisation particuliers donnés à titre d'exemple seulement et représentés aux dessins annexés, dans lesquels :

Figure 1 est une vue en coupe d'une serrure, selon l'invention.

Figure 2 est une vue en coupe suivant la ligne 2-2 de la figure 10.

Figure 3 est une vue en coupe suivant la ligne 3-3 de la figure 10.

Figure 4 est une vue en coupe suivant la ligne 4-4 de la figure 10.

Figure 5 montre en coupe les positions du bouton et du secteur dans la phase de la figure 4.

Figure 6 est une vue en coupe similaire à celle de la figure 4 mais le bouton ayant été tourné dans le sens de la flèche f.

Figure 7 montre en coupe les positions du bouton et du secteur dans la phase de la figure 6.

Figure 8 est une vue en coupe montrant le secteur dans sa position précédant la phase finale pour la commande de l'ouverture de la serrure.

Figure 9 montre la position du bouton et du secteur dans la phase de la figure 8.

Figure 10 montre en plan le secteur.

Figure 11 montre en coupe la serrure en position ouverte.

Figure 12 est une vue en plan du secteur dans une variante de réalisation.

La serrure représentée aux figures 1 à 11 comprend un boîtier 1 avec une tétière 2 percée d'une ouverture 3 dans laquelle est mobile un pêne demi-tour 4 solidaire d'une platine 5 coulissante dans un guide 6 et terminée par un coude 7. La platine 5 est percée d'une lumière 10 dans laquelle est logé un ressort 11 de compression dont une extrémité coopère avec un téton 12 de la lumière 10 et l'autre extrémité avec le guide 6.

Dans le boîtier 1 est articulé, sur un axe 14, un basculeur 15 présentant trois doigts 16, 17 et 18, le doigt 16 étant coopérant avec le coude 7, le doigt 17 recevant l'une des extrémités d'un ressort de compression dont l'autre extrémité est fixée sur une patte 19, une butée 20 étant prévue dans le boîtier pour limiter le pivotement du basculeur 15.

Le doigt 18 est destiné à coopérer avec un poussoir 21.

Le poussoir 21 est monté coulissant dans des guides 22 et 23 contre l'action d'un ressort de rappel 24 inséré entre le guide 22 et un arrêtoir 25 prévu sur ledit poussoir dont l'extrémité, opposée à celle coopérant avec le doigt 18, est terminée par un talon 27.

Un bouton 30 est solidaire d'un secteur 31, qui peut pivoter contre l'action d'un ressort 32 sur un axe 33. Le secteur, dans la position normale de repos, porte contre la butée 34 prévue dans le boîtier 1.

Sur l'axe 33 est monté un ressort de compression 36 qui est disposé dans un logement 37 du secteur 31 et qui, par une extrémité, coopère avec une portée 38 du secteur et, par l'autre extrémité, porte contre une tête 39 de l'axe 33. Ainsi, le secteur 31 tend à être appliqué contre une paroi la du boîtier 1 et peut, moyennant une traction effectuée sur le bouton 30 contre l'action dit ressort 36, être approché de la paroi 1b dudit boîtier.

Le secteur 31 comporte une échancrure qui est délimitée par les joues 31a et 31b dudit secteur et dans laquelle sont conformées des cames 41, 42, 43, 44 et une rainure centrale 45 reliée à la came 41 par une partie coudée 46.

La came 44 est terminée par une butée 48 et, au voisinage de celle-ci, il est prévu un rebord 50 du côté de la rainure 45.

La came 41 (voir figures 2 et 10) présente une partie qui s'étend en pente douce depuis la joue 31a vers la joue 31b.

La came 42 est en forme d'arc de cercle ayant pour centre l'axe 33.

La came 43 s'étend en pente douce depuis la joue 31b vers la joue 31a, tandis que la came 44 décrit un arc croissant depuis la came 43 vers la butée 48.

### Le fonctionnement est le suivant :

La serrure étant fermée, elle occupe la position des figures 1 et 2 ; le secteur portant sur la butée 34. Si on veut procéder à l'ouverture, on tire sur le bouton 30 contre l'action du ressort 36 afin d'amener le secteur 31 contre la paroi 1b, le talon 27 gravissant la came 41, puis on fait pivoter le bouton dans le sens de la flèche f (voir figures 4 et 6) pour amener le talon 27 jusqu'à la came 43. On repousse ensuite le bouton 30 afin que le talon 27 gravisse la came 43 et on fait pivoter le bouton 30 dans le sens de la flèche g (voir figures 8 et 9). Ainsi, le poussoir 21 est déplacé de manière que, le doigt 18 étant poussé, le doigt 16 commande l'ouverture du pêne 4 (voir figure 11).

Pour ramener le pêne dans la position de fermeture, il faut refaire pivoter le secteur 31 dans le sens de la flèche f afin de dégager le talon 27 de la butée 48 et du rebord 50 puis tirer sur le bouton 30 afin que le talon 27 tombe dans la rainure 45, le ressort 32 ramenant le secteur dans la position initiale.

A la figure 12, on a représenté une variante de réalisation dans laquelle, lorsque la serrure a été ouverte et lorsqu'on relâche le bouton, la serrure revient dans sa position initiale automatiquement. A cet effet, le secteur, à l'extrémité de sa came 44a, comporte un ressort 52 et la came 44a est inclinée en direction de la rainure 45a. Ainsi, lorsque la serrure a été ouverte, le talon 27 coopèrant avec le ressort 52, celui-ci tend à repousser ledit talon qui, du fait de l'inclinaison de la came 44a, tombe dans la rainure 45a, le ressort 32 ramenant le secteur dans sa position initiale.

Il est évident, que si on relâche le bouton à un moment quelconque de la manoeuvre, la serrure revient automatiquement dans sa position initiale.

La position des cames pourrait, par exemple, être différente. On pourrait également prévoir un simple système pour commander directement l'ouverture de la serrure à partir du secteur et annihiler le mécanisme de sécurité, selon l'invention, par exemple en prévoyant une biellette pouvant sélectivement être insérée entre le secteur 31 et le doigt 18.

Bien entendu, l'invention n'est pas limitée aux modes de réalisation qui viennent d'être décrits et représentés. On pourra y apporter de nombreuses modifications de détails sans sortir pour cela du cadre de l'invention.

Ainsi, on peut prévoir une liaison reliant le secteur 31 au basculeur 15 et permettant d'actionner directement la serrure à partir du bouton 30. Cette liaison peut être sélectivement insérer entre ces deux éléments afin qu'ainsi, dans certains cas, la serrure fonctionne sans qu'il soit nécesaire d'effectuer les manoeuvres correspondant à la combinaison sélectionnée.

## Revendications

1. Serrure à pêne demi-tour, du type comprenant un bouton de manoeuvre (30), un pêne demi-tour (4) monté coulissant et guidé dans un boîtier (1) contre l'action de moyens élastiques (12) tendant à le maintenir dans une position correspondant à la fermeture de la serrure et une liaison cinématique (15, 21) interposée entre ledit pêne (4) et le bouton (30) afin que la manoeuvre de celui-ci engendre l'effacement du pêne (4) pour le placer dans la position d'ouverture de la serrure, des moyens étant interposés entre le bouton (30) et la liaison cinématique afin que la serrure ne puisse être ouverte qu'après que le bouton ait été manoeuvré dans plusieurs sens correspondant à une combinaison présélectionnée, caractérisée en ce qu'elle comporte un secteur (31) monté tournant sur un axe (33) du boîtier (1) contre l'action de moyens de rappel (32) et solidaire du bouton (30), ledit secteur (31) étant monté coulissant sur son axe (33) contre l'action de moyens élastiques et comportant une série de cames (41, 42, 43, 44) avec lesquelles coopère un talon (27) d'un poussoir relié par une liaison cinématique au pêne (4), les cames étant disposées de manière que le poussoir ne commande l'ouverture de la serrure qu'après que le bouton (30) ait été actionné suivant un certain nombre de mouvements tournants, tirants ou poussants correspondant aux cames et pris isolément ou en combinaison.

2. Serrure à pêne demi-tour, selon la revendication 1, caractérisée en ce que le secteur comporte une rainure (45) pour ramener le talon (27) dans la position initiale de fermeture de la serrure.

3. Serrure à pêne demi-tour, selon les revendications 1 et 2, caractérisée en ce qu'elle comporte des moyens pour ramener automatiquement le pêne (4) dans la position de fermeture après que celui-ci ait été effacé lorsque le bouton a été manoeuvré dans les différents sens correspondant à la combinaison.

4. Serrure à pêne demi-tour, selon la revendication 3, caractérisée en ce que la came (44a) du secteur (31) correspondant à l'ouverture de la serrure est terminée par une butée avec interposition d'un ressort (52), ladite came présentant une partie inclinée débouchant dans la rainure (45a).
